# EUROPÄISCHE PATENTSCHRIFT

(11) **EP 0 878 273 B1**
(45) Veröffentlichungstag und Bekanntmachung des Hinweises auf die Patenterteilung: **01.12.2004**
(21) Anmeldenummer: 98108409.8
(22) Anmeldetag: 08.05.1998
(51) Int. Cl.: B25F 5/02, B25B 21/00

(54) **Handgeführtes Arbeitswerkzeug**
Handheld tool
Outil à main

(30) Priorität: 12.05.1997 DE 19719850; 16.08.1997 DE 19735506
(43) Veröffentlichungstag der Anmeldung: 18.11.1998
(73) Patentinhaber: Atlas Copco Electric Tools GmbH, 71364 Winnenden (DE)
(72) Erfinder: Geis, Wilhelm, 71397 Leutenbach (DE); Hamann, Swen, 71093 Breitenstein (DE); Felger, Reiner, 71404 Korb (DE)
(74) Vertreter: Wasmuth, Rolf, Dipl.-Ing.

(56) Entgegenhaltungen:
- DE-A- 19 605 827
- DE-A- 19 719 736
- US-A- 4 381 037
- US-A- 5 598 892

## Beschreibung

Die Erfindung betrifft ein handgeführtes Arbeitswerkzeug, insbesondere einen Bohrschrauber oder einen Bohrhammer, nach dem Oberbegriff des Anspruchs 1.

Ein derartiger Bohrschrauber ist aus der DE-A-196 05 827 bekannt und weist ein mit einem Elektromotor versehenes Antriebsteil und ein quer zum Antriebsteil liegendes Arbeitsteil auf, das über ein Getriebe mit dem Antriebsteil verbunden ist. Der das Antriebsteil aufnehmende Abschnitt des Werkzeuggehäuses ist im mittleren Bereich des das Arbeitsteil aufnehmenden Abschnitts des Werkzeuggehäuses angeordnet und als vorderer Handgriff ausgebildet. Ferner ist ein hinterer Zusatzhandgriff vorgesehen, der über eine erste Befestigungsstelle in Höhe des Arbeitsteiles am Werkzeuggehäuse und über eine zweite Befestigungsstelle an dem dem Arbeitsteil abgewandten Ende des vorderen Handgriffs unlösbar befestigt ist. Der Zusatzhandgriff weist auf der dem vorderen Handgriff zugewandten Seite ein Betätigungselement für einen elektrischen Schalter zum Ein- und Ausschalten des Elektromotors auf, wobei der Schalter im Zusatzhandgriff angeordnet ist und über elektrische Leitungen mit dem im vorderen Handgriff angeordneten Elektromotor in Verbindung steht.

Da nur ein Schalter zur Inbetriebnahme des Arbeitsgerätes vorgesehen ist, muß der Benutzer zwingend den hinteren Zusatzhandgriff zum Schalten umgreifen. Dies führt in vielen Arbeitssituationen zu einer verkrampften Armhaltung.

Der Erfindung liegt die Aufgabe zugrunde, ein elektrisch angetriebenes Arbeitswerkzeug der gattungsbildenden Bauart derart weiterzubilden, daß es bei kompaktem Aufbau ergonomisch zweckmäßig zu handhaben und somit in einem breiten Einsatzgebiet verwendbar ist.

Die Aufgabe wird durch die kennzeichnenden Merkmale des Anspruchs 1 gelöst.

Die Anordnung des Schalters im Arbeitsteil ermöglicht die Verwendung eines weiteren Betätigungselementes, welches auf der dem hinteren Zusatzhandgriff abgewandten Seite des vorderen Handgriffs angeordnet ist. Über eine im Spalt zwischen dem Werkzeuggehäuse und dem Getriebe angeordnete erste Übertragungseinrichtung ist der im Abtriebsteil liegende Schalter mit dem Betätigungselement des vorderen Handgriffs gekoppelt; über eine zweite in das Werkzeuggehäuse eingreifende Übertragungseinrichtung ist das Betätigungselement des unlösbar oder lösbar festgelegten hinteren Zusatzhandgriffs mit dem gemeinsamen Schalter gekoppelt. Der zum Ein- und Ausschalten des Elektromotors vorgesehene Schalter ist somit durch je ein Betätigungselement betätigbar, welches in je einem Handgriff des Arbeitswerkzeugs angeordnet ist. Dadurch kann das Werkzeug mit jedem der beiden Handgriffe einhändig oder mit beiden Handgriffen und Händen sowie frei wählbarem Betätigungselement zum Einschalten des Motors genutzt werden. Sowohl schwierige Winkelbohraufgaben als auch anhaltender, schwerer Dauerbetrieb können so in ergonomisch günstiger Weise bewältigt werden. Der Benutzer wird auch bei langen Arbeitsphasen nur geringen Belastungen ausgesetzt.

Die Einbaulage des Schalters benötigt nur wenig Bauraum, der zwischen dem Getriebe und der Befestigungsstelle des hinteren Zusatzhandgriffs zur Verfügung steht. Durch die freie Wahl der Anordnung der Betätigungselemente und die platzsparende Gestaltung der Übertragungseinrichtungen zum Schalter ist eine bedienungsgerechte Gestaltung des Gesamtgerätes erleichtert.

Vorteilhaft ist der hintere Zusatzhandgriff als abnehmbarer Zusatzhandgriff ausgebildet, der vorzugsweise an beiden Befestigungsstellen des Werkzeuggehäuses lösbar ist. Dabei kuppeln die Übertragungseinrichtungen bei der Montage und Demontage des abnehmbaren Zusatzhandgriffs selbsttätig ein bzw. aus.

Durch die erfindungsgemäße Anordnung von Führungselementen ist ein Schnellverschluß für den hinteren Zusatzhandgriff geschaffen, durch den dieser ohne Werkzeug rasch und bequem montiert oder demontiert werden kann. Die Ausbildung einer der Befestigungsstellen als Schließplatte hat den Vorteil, daß der Schnapper im Zusatzhandgriff sitzt und vor dessen Parallelverschieben mit der gleichen Hand eingesetzt werden kann.

Das Werkzeuggehäuse und die Handgriffe bestehen zweckmäßig aus Kunststoff, vorzugsweise schlagzähem Kunststoff.

Weitere Merkmale der Erfindung ergeben sich aus den weiteren Ansprüchen. In der Zeichnung ist ein nachfolgend beschriebenes Ausführungsbeispiele der Erfindung schematisch dargestellt.

Es zeigen:
- Fig. 1: einen Längsschnitt durch ein handgeführtes Arbeitswerkzeug mit abnehmbarem Zusatzhandgriff,
- Fig. 2: einen Längsschnitt durch das handgeführte Arbeitswerkzeug ohne Zusatzhandgriff, mit Lageangaben verschiedener Schnitte und einer Ansicht,
- Fig. 2a: einen Schnitt längs der Linie A-A in Fig. 2,
- Fig. 2b: eine Ansicht Z aus Fig. 2,
- Fig. 2c: einen Schnitt längs der Linie C1-C1 (obere Hälfte) und längs der Linie C2-C2 (untere Hälfte) in Fig. 2,
- Fig. 2d: einen Schnitt längs der Linie B-B in Fig. 2,
- Fig. 2e: eine Ansicht des Betätigungselementes mit erster Übertragungseinrichtung,
- Fig. 3: einen Längsschnitt durch den abnehmbaren Zusatzhandgriff mit Lageangaben verschiedener Schnitte und Ansichten,
- Fig. 3a: eine Ansicht Y aus Fig. 3,
- Fig. 3b: einen Schnitt längs der Linie C1-C1 (obere Hälfte) und längs der Linie C2-C2 (untere Hälfte) in Fig. 3,
- Fig. 4: einen verschiebbaren Schalter in Ruhestellung,
- Fig. 4a: einen verschiebbarer Schalter in alternativer Einbaulage,
- Fig. 4b: einen verschiebbaren, von der ersten Übertragungseinrichtung betätigbaren Schalter,
- Fig. 4c: einen verschiebbaren, von dem zweiten Betätigungselement betätigbaren Schalter,
- Fig. 5: einen Längsschnitt durch das handgeführte Arbeitswerkzeug mit fest angebautem Zusatzhandgriff.

Fig. 1 zeigt einen Längsschnitt durch das handgeführte Arbeitswerkzeug, mit einem Werkzeuggehäuse 41, in dem ein Antriebsteil 1 und ein Arbeitsteil 2 angeordnet sind und an dem ein abnehmbarer Zusatzhandgriff 3 befestigt ist.

Der Antriebsteil 1 ist gegenüber dem Arbeitsteil 2 quer angeordnet; er liegt um 75° nach unten geschwenkt und ist in dessen Mittenbereich festgelegt. Er weist einen als Elektromotor ausgebildeten Motor 4 auf, der eine in Kugellagern 5 gelagerte Motorwelle 6 besitzt. Auf dieser sind ein Kommutator 7, ein Anker 8, ein Kühlgebläse 9 und ein erstes Kegelrad 10 angeordnet. Das Kegelrad 10 ist Teil eines Getriebes 39, das als Kegelradgetriebe ausgebildet ist. Zum Motor 4 gehören weiterhin eine Feldwicklung 11 und ein Netzstromkabel 12, das am freien Ende des Antriebsteils 1 in das Werkzeuggehäuse 41 geführt ist.

Der Arbeitsteil 2 weist eine wälzgelagerte Bohrspindel 14 auf, die über das Getriebe 39 und eine dazu gehörende Vorgelegewelle 20 angetrieben wird. Die wälzgelagerte Vorgelegewelle 20 trägt ein zweites Kegelrad 21 und ein Ritzel 22, das mit einem Antriebsstirnrad 23 kämmt. Das Antriebsstirnrad 23 ist Teil eines als Planetengetriebe ausgeführten Zweiganggetriebes 16. Dieses ist mit einem Spindellock 15 drehfest verbunden, wodurch das Arbeitswerkzeug auch als Handschrauber benutzt werden kann. Auf das im Werkzeuggehäuse befindliche Ende der Bohrspindel 14 wirkt eine Schlagratsche 18, die durch einen Schalthebel 19 aktivierbar ist und dadurch Schlagbohren ermöglicht. In Arbeitsrichtung gesehen vor dem Getriebe 39 ist ein Schalter 13 angeordnet, der als elektronischer Drehzahlsteller ausgebildet ist.

Der Antriebsteil 1 ist als Handgriff gestaltet, der im Übergangsbereich zum Arbeitsteil 2 eine Einschnürung aufweist. Diese ist durch den im Vergleich zum Motor 4 geringeren Platzbedarf des dort angeordneten Getriebes 39 ermöglicht. Die Einschnürung gestattet die Unterbringung eines Betätigungselementes 24 auf der der Bohrspindel zugewandten Seite des Handgriffes ohne dessen Kontur zu überragen.

Im Übergangsbereich des Handgriffes befindet sich auch ein Zweiganggetriebe-Schalter 17. Im Spalt zwischen dem Werkzeuggehäuse 41 und dem Getriebe 39 ist eine erste Übertragungseinrichtung 25 angeordnet, die eine Betätigung des Schalters 13 durch das Betätigungselement 24 ermöglicht. Die erste Übertragungseinrichtung 25 besitzt eine Verlängerung 26 mit einem Mitnahmeschlitz 27 zur Koppelung mit einer zweiten Übertragungseinrichtung 28 des abnehmbaren Zusatzhandgriffes 3.

Ohne abnehmbaren Zusatzhandgriff 3 hat das Arbeitswerkzeug sehr kompakte Abmessungen. Deshalb und wegen der Ausbildung des Antriebsteils 1 als Mittelgriff eignet sich das Arbeitswerkzeug als Winkelbohrschrauber. Dieser besitzt aufgrund des Zweiganggetriebes 16 einen großen Drehzahlbereich und gestattet das Schlagbohren im Winkelbetrieb.

Eine Erweiterung des Einsatzbereiches des Arbeitswerkzeuges wird durch Anbringen des abnehmbaren Zusatzhandgriffes 3 erreicht. Dieser ist mit einem Ende an einer ersten Befestigungsstelle 30 des Werkzeuggehäuses 41 und mit dem anderen Ende an einer zweiten Befestigungsstelle 31 desselben festgelegt. Die erste Befestigungsstelle 30 befindet sich in Höhe des Arbeitsteiles 2, die zweite Befestigungsstelle 31 an dem dem Arbeitsteil 2 abgewandten Ende des Antriebsteiles 1, wodurch der Zusatzhandgriff 3 eine breite Abstützbasis aufweist.

Im Längsschnitt der zweiten Befestigungsstelle 31 sind Führungskörper 36 des Zusatzhandgriffes 3 dargestellt, die sich in Führungsnuten 45 hinter Führungsschienen 34 befinden.

Der abnehmbare Zusatzhandgriff 3 ist als sogenannter Spatengriff ausgebildet. Dieser erlaubt eine momentfreie Krafteinleitung in die Bohrachse und ermöglicht dadurch und in Verbindung mit der geringen Kopflastigkeit des Arbeitswerkzeuges einen ermüdungsarmen Dauerbetrieb. Außerdem bietet der Zusatzhandgriff 3 einen guten Fingerschutz durch den vorgelagerten Antriebsteil 1, ein wichtiger Aspekt bei schwerem Einsatz.

Der abnehmbare Zusatzhandgriff 3 weist ein Zusatzbetätigungselement 29 auf, das an seiner dem Handgriff zugewandten Seite angeordnet und im abnehmbaren Zusatzhandgriff 3 in einem Lager 44 gelagert ist.

Das Zusatzbetätigungselement 29 ist mit der zweiten Übertragungseinrichtung 28 verbunden, die wiederum mit einer an ihr befestigten Walze 40 in den Mitnahmeschlitz 27 der ersten Übertragungseinrichtung 25 eingreift und so die Verbindung zum Schalter 13 herstellt. Dadurch ist auch mit dem Zusatzbetätigungselement 29 der Schalter 13 betätigbar und somit eine Einhandbedienung des Arbeitswerkzeuges mit dem abnehmbaren Zusatzhandgriff 3 möglich.

Fig. 2 zeigt einen Längsschnitt durch das handgeführte Arbeitswerkzeug ohne abnehmbaren Zusatzhandgriff 3, mit Lageangaben von Schnitten A-A, B-B, C1-C1 und C2-C2 sowie mit einer Ansicht Z. Diese Schnitte und die Ansicht Z dienen der Darstellung der ersten und zweiten Befestigungsstelle 30, 31 am Werkzeuggehäuse 41. Der Längsschnitt durch die zweite Befestigungsstelle 31 zeigt Führungsschienen 34 mit Öffnungen 46 und dahinter liegenden Führungsnuten 45.

In Fig. 2a ist der Schnitt A-A durch die erste Befestigungsstelle 30 dargestellt, mit Aufnahmen 32 für Zapfen 33 des abnehmbaren Zusatzhandgriffes 3. In der linken Hälfte von Fig. 2a ist die Eingreifposition des Zapfens 33, in der rechten Hälfte dessen Rastposition dargestellt. Der Platz zwischen den Aufnahmen 32 ist für den Schalter 13 vorgesehen. Unter diesem ist ein Schnitt durch die zweite Übertragungseinrichtung 28 gezeigt.

In Fig. 2b ist die Ansicht Z auf den zweiten Befestigungspunkt 31 dargestellt, mit Führungsschienen 34, Öffnungen 46 und Raststufen 35 des Antriebsteils 1 sowie Führungskörpern 36 und Rastkörpern 37 des abnehmbaren Zusatzhandgriffes 3. In der linken Hälfte von Fig. 2b stehen die Führungskörper 36 und die Rastkörper 37 in Eingriffposition, das heißt die Führungskörper 36 befinden sich in Höhe der Öffnungen 46 in den Führungsnuten 45, während die Rastkörper 37 an Rampen 47 der Führungsschienen 34 anliegen. In der rechten Hälfte von Fig. 2b befinden sich diese Bauteile und damit der abnehmbare Zusatzhandgriff 3 in Rastposition, das heißt, die Führungskörper 36 befinden sich in den Führungsnuten 45 hinter den Führungsschienen 34 und die Rastkörper 37 sind auf den Raststufen 35 eingerastet.

Fig. 2c zeigt in den Schnitten C1-C1 und C2-C2 die Führungsschienen 34 und Führungsnuten 45 des zweiten Befestigungspunktes 31. Die unterschiedliche Breite der Führungsnuten 45 entspricht der unterschiedlichen Stärke der Führungskörper 36, die mit kleinem Spiel in den Führungsnuten 45 gleiten.

In Fig. 2d ist der versetzte Horizontalschnitt B-B durch den ersten Befestigungspunkt 30 und durch das Betätigungselement 24 mit der ersten Übertragungseinrichtung 25 dargestellt. Daraus sind die Aufnahmen 32 des ersten Befestigungspunktes 30 und der Schalter 13 ersichtlich. Die gekröpfte Form der ersten Übertragungseinrichtung 25 und deren geringe Dicke gestattet ein platzsparendes Umgreifen des Getriebes 39 und ermöglicht so eine ergonomisch optimale Lage des Betätigungselementes 24 und des Handgriffes sowie die platzsparende Anordnung des Schalters 13, die aus Fig. 2 hervorgehen.

Fig. 2e bringt das Betätigungselement 24 mit der ersten Übertragungseinrichtung 25 als Einzelbauteil zur Darstellung, während in Fig. 2 dasselbe in Einbaulage gezeigt wird. In der Verlängerung 26 der ersten Übertragungseinrichtung 25 ist der Mitnahmeschlitz 27 für die Walze 40 der zweiten Übertragungseinrichtung 28 dargestellt.

Die Fig. 3 zeigt einen Längsschnitt durch den abnehmbaren Zusatzhandgriff 3 mit Lageangaben der Querschnitte C1-C1 und C2-C2 sowie der Ansichten X und Y. Im ersten Befestigungspunkt 30 sind einer der Zapfen 33, am zweiten Befestigungspunkt 31 die unterschiedlich dimensionierten Führungskörper 36 und die Rastkörper 37 dargestellt, die mit dem auf beiden Seiten des zweiten Handgriffes 3 angeordneten Entriegelungstasten 38 verbunden sind.

Der Längsschnitt durch den abnehmbaren Zusatzhandgriff 3 zeigt auch Lage und Anordnung des zweiten Betätigungselementes 29 mit dem Lager 44 und der zweiten Übertragungseinrichtung 28, die beim Verrasten des Zusatzhandgriffes 3 mit der Walze 40 in den Mitnehmerschlitz 27 der ersten Übertragungseinrichtung 25 eingreift.

Fig. 3a zeigt die Ansicht Y des abnehmbaren Zusatzhandgriffes 3, mit den Führungszapfen 33 des ersten Befestigungspunktes 30 und dem zweiten Betätigungselement 29 mit der zweiten Übertragungseinrichtung 28 und deren Walze 40. Außerdem ist der zweite Befestigungspunkt 31 mit den Rastkörpern 37 des abnehmbaren Zusatzhandgriffes 3 sowie den Führungsschienen 34 und deren Raststufen 35 des Antriebsteils 1 dargestellt, und zwar auf der linken Hälfte der Fig. 3a in Eingreifposition, auf der rechten Hälfte in Rastposition.

Die Fig. 3b zeigt die beiden Entriegelungstasten 38 im Schnitt C1-C1 und C2-C2 in Rast- und Entriegelungsposition (gestrichelt). Hieraus geht auch hervor, daß die Entriegelungstasten 38 ein integraler Bestandteil des aus schlagzähem Kunststoff hergestellten abnehmbaren Zusatzhandgriffes 3 sind und die Elastizität des Materials für Biegegelenke nutzen. Dadurch können die Rastkörper 37 der Kontur der Führungsschienen 34 folgen und in die Raststufen 35 einrasten. Fig. 3b zeigt außerdem die Führungskörper 36 im Schnitt.

In Fig. 3c sind in der Ansicht X des ersten Befestigungspunktes 30 die beiden Zapfen 33 und dazwischen das zweite Betätigungselement 29 sowie die zweite Übertragungseinrichtung 28 dargestellt.

Das Befestigen des abnehmbaren Zusatzhandgriffes 3 an dem Arbeitswerkzeug geschieht folgendermaßen: Der abnehmbare Zusatzhandgriff 3 wird mit einer Bewegung senkrecht zum Antriebsteil 1 so angesetzt, daß die Führungskörper 36 durch die Öffnungen 46 der Führungsschienen 34 in die Führungsnuten 45 gelangen. Dann wird der abnehmbare Zusatzhandgriff 3 in Richtung Arbeitsteil 2 parallel zum Antriebsteil 1 verschoben. Dabei gleiten die Führungskörper 36 mit geringem Spiel in den Führungsnuten 45, die durch die Führungsschienen 34 gebildet werden. Zugleich dringen die Walze 40 der zweiten Übertragungseinrichtung 28 in den Mitnahmeschlitz 27 der ersten Übertragungseinrichtung 25 und die Zapfen 33 in Aufnahmen 32 der ersten Befestigungsstelle 30 ein, bis die Rastkörper 37 in die Raststufen 35 einrasten und die Parallelverschiebung des abnehmbaren Zusatzhandgriffes 3 an Anschlägen 48 der Zapfen 33 in den Aufnahmen 32 endet.

Das Abnehmen des abnehmbaren Zusatzhandgriffes 3 erfolgt nach Drücken der Entriegelungstasten 38 in umgekehrter Reihenfolge. Die Entriegelungstasten 38 verschieben die Rastkörper 37 aus den Raststufen der Führungsschienen 34 und geben damit die umgekehrte Parallelbewegung frei. Dies alles geschieht ohne Werkzeug und mit wenig Kraftaufwand.

Als Alternativen zu dem im Arbeitsteil 2 fest eingebauten Schalter 13 zeigen die Fig. 4, 4a, b und c andere Schalter 13a, die in einem verschiebbaren, topfförmig ausgebildeten Zwischengehäuse 42 mit dem Boden 43 verschiebbar angeordnet sind. Dabei ist der Schaltstift des anderen Schalters 13a dem Boden 43 zugewandt. Die anderen Schalter 13a werden von getrennten Übertragungseinrichtungen 25a, 28a auf gegenüberliegenden Seiten direkt bzw. über den Boden 43 des Zwischengehäuses 42 betätigt. Das Betätigungselement 29a wird bei der Bedienung parallel verschoben. Es greift in eine Gabel der zweiten Übertragungseinrichtung 28a ein und löst dadurch eine Kippbewegung derselben aus, die zur Betätigung des anderen Schalters 13a führt.

Fig. 4a zeigt den anderen Schalter 13a in umgekehrter Einbaulage.

Fig. 5 zeigt das handgeführte Arbeitswerkzeug mit fest angebautem Zusatzhandgriff 3'. Es ist weitgehend identisch mit dem Arbeitswerkzeug der Fig. 1 und trägt dessen Bezifferung. Da der Zusatzhandgriff 3' einstückig mit dem Werkzeuggehäuse 41 ausgebildet ist, entfallen die Bezifferungen der Befestigungsstellen 30, 31 und deren Details. Der Zusatzhandgriff 3' kann auch an das Werkzeuggehäuse 41 anschraubbar ausgeführt sein.

Beide Versionen des handgeführten Arbeitswerkzeugs weisen an Handgriff und Zusatzhandgriff 3, 3' ein Betätigungselement 24 bzw. ein Zusatzbetätigungselement 29 auf, die getrennt betätigbar sind und auf einen gemeinsamen Schalter 13, 13a wirken. Die beiden Handgriffe mit ihren Betätigungselementen sichern einen breiten Anwendungsbereich der erfindungsgemäßen Arbeitswerkzeuge.

Die Merkmale der Erfindung können sinngemäß auch bei Stichsägen und anderen handgeführten Arbeitswerkzeugen angewendet werden.

## Patentansprüche

1. Handgeführtes Arbeitswerkzeug, insbesondere Bohrschrauber oder Bohrhammer, mit einen Elektromotor (4) aufweisendem Antriebsteil (1) und einem quer zum Antriebsteil (1) liegenden Arbeitsteil (2), das über ein Getriebe (39) mit dem Antriebsteil (1) verbunden ist, wobei der das Antriebsteil (1) aufnehmende Abschnitt des Werkzeuggehäuses (41) im mittleren Bereich des das Arbeitsteil (2) aufnehmenden Abschnittes des Werkzeuggehäuses (41) angeordnet ist und als vorderer Handgriff ausgebildet ist, mit einem hinteren Zusatzhandgriff (3), der über eine erste Befestigungsstelle (30) in Höhe des Arbeitsteiles (2) am Werkzeuggehäuse (41) und über eine zweite Befestigungsstelle (31) an dem dem Arbeitsteil (2) abgewandten Ende des vorderen Handgriffs befestigt ist und auf der dem vorderen Handgriff zugewandten Seite ein Betätigungselement (29) für einen elektrischen Schalter (13, 13a) zum Ein- und Ausschalten des Elektromotors (4) aufweist,
**dadurch gekennzeichnet, daß** der Schalter (13, 13a) im Arbeitsteil (2) und - in Arbeitsrichtung gesehen - vor dem Getriebe (39) angeordnet ist, daß auf der dem hinteren Zusatzhandgriff (3) abgewandten Seite des vorderen Handgriffs ein weiteres Betätigungselement (24) angeordnet ist, welches über eine in einem Spalt zwischen dem Werkzeuggehäuse (41) und dem Getriebe (39) angeordnete erste Übertragungseinrichtung (25, 25a) mit dem Schalter (13, 13a) gekoppelt ist und daß das im hinteren Zusatzhandgriff (3, 3') angeordnete Betätigungselement (29) über eine in das Werkzeuggehäuse (41) eingreifende zweite Übertragungseinrichtung (28, 28a) auf den gemeinsamen Schalter (13, 13a) wirkt.

2. Arbeitswerkzeug nach Anspruch 1,
**dadurch gekennzeichnet, daß** die zweite Übertragungseinrichtung (28, 28a) lösbar in die erste Übertragungseinrichtung (25, 25a) eingreift.

3. Arbeitswerkzeug nach Anspruch 1,
**dadurch gekennzeichnet, daß** der Schalter (13a) in einem Zwischengehäuse (42) verschiebbar geführt ist und das Zwischengehäuse (42) im Werkzeuggehäuse (41) verschiebbar gelagert ist, wobei die erste Übertragungseinrichtung (25a) auf den Schalter (13a) und die zweite Übertragungseinrichtung (28a) auf das Zwischengehäuse (42) wirkt.

4. Arbeitswerkzeug nach Anspruch 3,
**dadurch gekennzeichnet, daß** das Zwischengehäuse (42) topfförmig ausgebildet ist und der Schaltstift des Schalters (13a) dem Boden (43) des Zwischengehäuses (42) zugewandt liegt.

5. Arbeitswerkzeug nach einem der Ansprüche 1 bis 4,
**dadurch gekennzeichnet, daß** der Schalter (13, 13a) als Drehzahlsteller ausgebildet ist.

6. Arbeitswerkzeug nach einem der Ansprüche 1 bis 6,
**dadurch gekennzeichnet, daß** der hintere Zusatzhandgriff (3) abnehmbar ausgebildet und vorzugsweise an den beiden Befestigungsstellen (30, 31) des Werkzeuggehäuses (41) lösbar ist.

7. Arbeitswerkzeug nach Anspruch 6,
**dadurch gekennzeichnet, daß** die Übertragungseinrichtungen (25, 25a 28 28a) beim Ver- bzw. Entrasten des abnehmbaren Zusatzhandgriffs (3) selbsttätig ein- bzw. auskuppeln.

8. Arbeitswerkzeug nach Anspruch 6,
**dadurch gekennzeichnet, daß** an den Befestigungsstellen (30, 31) Führungselemente vorgesehen sind, in die zugeordnete Bauteile des abnehmbaren Zusatzhandgriffs (3) durch eine Bewegung senkrecht zum Antriebsteil (1) eingreifen und durch Parallelbewegung zu diesem in eine Rastposition gelangen.

9. Arbeitswerkzeug nach einem der Ansprüche 1 bis 8,
**dadurch gekennzeichnet, daß** zumindest an einer der beiden Befestigungsstellen (30, 31) eine lösbare Rasteinrichtung angeordnet ist, wobei die Befestigungsstelle vorzugsweise als Schließplatte ausgebildet ist.

10. Arbeitswerkzeug nach Anspruch 8 oder 9,
**dadurch gekennzeichnet, daß** eine der Befestigungsstellen (30, 31) mindestens eine Aufnahme (32) aufweist, in die ein zugeordneter Zapfen (33) des abnehmbaren Zusatzhandgriffs (3) einschiebbar ist, wobei vorzugsweise beidseitig des Schalters (13, 13a) je eine Aufnahme (32) für je einen Zapfen angeordnet ist.

## Claims

1. Hand-held tool, in power drill/screwdriver or hammer drill, comprising a drive part (1) having an electric motor (4) and a working part (2) which is located transverse to the drive part (1) and connected to the drive part (1) via a gearing (39), the section of the tool housing (41) receiving the drive part (1) being arranged in the central region of the section of the tool housing (41) receiving the working part (2) and being designed as the front handle, comprising a rear additional handle (3) which is fastened via a first fastening point (30) at the level of the working part (2) to the tool housing (41), and via a second fastening point (31) to the end of the front handle remote from the working part (2) and which, on the side of the actuating element (29) facing the front handle has an actuating element (29) for an electric switch (13, 13a) for switching the electric motor (4) on and off, **characterised in that** the switch (13, 13a) is arranged in the working part (2) and - viewed in the working direction - upstream from the gearing (39), **in that** arranged on the side of the front handle remote from the rear additional handle (3) is a further actuating element (24) which is coupled via a first transmission device (25, 25a) arranged in a gap between the tool housing (41) and the gearing (39) to the switch (13, 13a) and **in that** the actuating element (29) arranged in the rear additional handle (3, 3') acts on the common switch (13, 13a) via a second transmission device (28, 28a) engaging in the tool housing (41).

2. Tool according to claim 1, **characterised in that** the second transmission device (28, 28a) engages detachably in the first transmission device (25, 25a).

3. Tool according to claim 1, **characterised in that** the switch (13a) is displaceably guided in an intermediate housing (42) and the intermediate housing (42) is displaceably mounted in the tool housing (41), the first transmission device (25a) acting on the switch (13a) and the second transmission device (28a) acting on the intermediate housing (42).

4. Tool according to claim 3, **characterised in that** the intermediate housing (42) is pot-shaped in design and the switching pin of the switch (13a) lies facing the base (43) of the intermediate housing (42).

5. Tool according to any one of claims 1 to 4, **characterised in that** the switch (13, 13a) is designed as a rotational speed regulator.

6. Tool according to any one of claims 1 to 6, **characterised in that** the rear additional handle (3) is designed to be removable and is preferably detachable at the two fastening points (30, 31) of the tool housing (41).

7. Tool according to claim 6, **characterised in that** the transmission devices (25, 25a, 28, 28a) automatically engage or disengage when the removable additional handle (3) latches or unlatches.

8. Tool according to claim 6, **characterised in that** guide elements are provided at the fastening points (30, 31), in which associated components of the removable additional handle (3) engage owing to a movement perpendicular to the drive part (1) and arrive in a latching position by parallel movement to the drive part (1).

9. Tool according to any one of claims 1 to 8, **characterised in that** a detachable latching device is arranged at one of the two fastening points (30, 31), the fastening point preferably being designed as a locking plate.

10. Tool according to claim 8 or 9, **characterised in that** one of the fastening points (30, 31) has at least one receiver (32), into which an associated pin (33) of the removable additional handle (3) can be inserted, a respective receiver (32) for a respective pin preferably being arranged on either side of the switch (13, 13a).

## Revendications

1. Outil de travail guidé à la main, en particulier visseuse-perceuse ou marteau perforateur, avec une partie d'entraînement (1) présentant un moteur électrique (4) et une partie de travail (2) située transversalement à la partie d'entraînement (1), qui est reliée par un engrenage (39) à la partie d'entraînement (1), la section, recevant la partie d'entraînement (1), du boîtier d'outil (41) étant disposée dans la zone centrale de la section, recevant la partie de travail (2), du boîtier d'outil (41) et étant conçue comme une poignée avant, avec une poignée supplémentaire (3) arrière, qui est fixée au moyen d'un premier point de fixation (30) à la hauteur de la partie de travail (2) sur le boîtier d'outil (41) et au moyen d'un deuxième point de fixation (31) sur l'extrémité, opposée à la partie de travail (2), de la poignée avant et présente sur le côté tourné vers la poignée avant un élément d'actionnement (29) pour un interrupteur (13, 13a) électrique pour la mise en route et l'arrêt du moteur électrique (4), **caractérisé en ce que** l'interrupteur (13, 13a) est disposé dans la partie de travail (2) et - vu dans le sens du travail - avant l'engrenage (39), **en ce que** sur le côté, opposé à la poignée supplémentaire (3) arrière, de la poignée avant est disposé un autre élément d'actionnement (24) qui est couplé avec l'interrupteur (13, 13a) au moyen d'un premier système de transmission (25, 25a) disposé dans une fente entre le boîtier d'outil (41) et l'engrenage (39) et **en ce que** l'élément d'actionnement (29) disposé dans la poignée supplémentaire (3, 3') arrière agit sur l'interrupteur (13, 13a) commun au moyen d'un second système de transmission (28, 28a) s'engageant dans le boîtier d'outil (41).

2. Outil de travail selon la revendication 1, **caractérisé en ce que** le second système de transmission (28, 28a) s'engage de façon amovible dans le premier système de transmission (25, 25a).

3. Outil de travail selon la revendication 1, **caractérisé en ce que** l'interrupteur (13a) est guidé de façon coulissante dans un boîtier intermédiaire (42) et le boîtier intermédiaire (42) est logé de façon coulissante dans le boîtier d'outil (41), le premier système de transmission (25a) agissant sur l'interrupteur (13a) et le second système de transmission (28a) sur le boîtier intermédiaire (42).

4. Outil de travail selon la revendication 3, **caractérisé en ce que** le boîtier intermédiaire (42) est conçu en forme de pot et la broche de commutation de l'interrupteur (13a) est tournée vers le fond (43) du boîtier intermédiaire (42).

5. Outil de travail selon l'une quelconque des revendications 1 à 4, **caractérisé en ce que** l'interrupteur (13, 13a) est conçu comme un actionneur de régime.

6. Outil de travail selon l'une quelconque des revendications 1 à 6, **caractérisé en ce que** la poignée supplémentaire (3) arrière est conçue de façon détachable et est amovible de préférence sur les deux points de fixation (30, 31) du boîtier d'outil (41).

7. Outil de travail selon la revendication 6, **caractérisé en ce que** le système de transmission (25, 25a ; 28, 28a) s'accouple et se désaccouple automatiquement lors de l'encliquetage et du désencliquetage de la poignée supplémentaire (3) détachable.

8. Outil de travail selon la revendication 6, **caractérisé en ce que** sur les points de fixation (30, 31) sont prévus des éléments de guidage dans lesquels des composants attribués de la poignée supplémentaire (3) détachable s'engagent par un déplacement perpendiculairement à la partie d'entraînement (1) et parviennent dans une position d'encliquetage par un déplacement parallèle à celle-ci.

9. Outil de travail selon l'une quelconque des revendications 1 à 8, **caractérisé en ce qu'**un système d'encliquetage amovible est disposé sur l'un des deux points de fixation (30, 31), le point de fixation étant conçu de préférence comme une plaque de fermeture.

10. Outil de travail selon la revendication 8 ou 9, **caractérisé en ce que** l'un des points de fixation (30, 31) présente au moins un logement (32) dans lequel un pivot (33) attribué de la poignée supplémentaire (3) détachable peut être introduit, un logement (32) étant disposé de préférence des deux côtés de l'interrupteur (13, 13a) pour respectivement un pivot.
